# FASCICULE DE BREVET EUROPEEN

(11) **EP 0 350 411 B1**
(45) Date de publication et mention de la délivrance du brevet: **02.03.1994**
(21) Numéro de dépôt: 89401964.5
(22) Date de dépôt: 07.07.1989
(51) Int. Cl.: A63C 9/00

(54) **Ensemble de fixations déclenchables pour une planche de glisse telle qu'un surf de neige**
Auslösbares Bindungssystem für Snowboards
Releasable binding system for snow-boarding

(30) Priorité: 07.07.1988 FR 8809510
(43) Date de publication de la demande: 10.01.1990
(73) Titulaire: SALOMON S.A., 74370 Pringy (FR)
(72) Inventeur: Baud, Philippe, Michel, F-73000 Barberaz (FR); Bourgeois, Frédéric, Philippe, F-73000 Chambéry (FR)
(74) Mandataire: Bruder, Michel

(56) Documents cités:
- EP-A- 0 316 050
- WO-A-88/00076
- CH-A- 467 081
- FR-A- 2 595 256
- FR-A- 2 623 415
- US-A- 4 652 007
- WO89/03711

## Description

L'invention concerne un ensemble de fixations déclenchables pour retenir les deux chaussures d'un skieur sur une même planche de glisse, notamment, mais non exclusivement, un surf de neige ou un monoski.

On connaît des fixations de type non déclenchable qui sont aptes à retenir une chaussure sur une planche de glisse, sans possibilité de déclenchement. Ces fixations ne permettent pas au skieur de pratiquer ce sport en sécurité car, en cas de chute, il n'y a pas de possibilité de libération des chaussures.

On connaît également, notamment pour monoski, des fixations de type déclenchable, qui sont aptes à relâcher la chaussure lorsqu'elle exerce sur la fixation qui la retient une sollicitation dépassant un seuil prédéterminé. Toutefois, il n'existe aucune liaison entre les fixations qui retiennent les deux chaussures si bien qu'une chaussure du skieur peut être maintenue sur la planche de glisse, alors que l'autre était précédemment relâchée suite à une sollicitation excessive. Ceci présente également un danger pour le skieur car, en cas de chute, il se peut qu'une chaussure reste liée au monoski.

Face à ces dispositifs connus, l'invention concerne un ensemble de fixations déclenchables pour planche de glisse dans lequel le relâchement d'une chaussure, suite à une sollicitation excessive, entraîne la libération de l'autre chaussure.

On connaît un tel dispositif d'après le brevet US 4 652 007. Ce document décrit un ensemble de quatre fixations traditionnelles, deux fixations avant, deux fixations arrières qui retiennent, de manière déclenchable des plaques intermédiaires. Sur ces plaques intermédiaires, les chaussures sont fixées de manière solidaire. Les deux fixations centrales sont montées sur une plaque coulissante. Lorsqu'une plaque intermédiaire est relâchée, la plaque coulissante a la possibilité de se déplacer, ce qui augmente l'écartement entre les deux fixations qui retiennent la plaque intermédiaire restante. De ce fait, cette plaque intermédiaire restante est à son tour libérée.

Ce dispositif donne de bons résultats, mais présente toutefois l'inconvénient que les quatre éléments de fixations doivent être alignés sur un même axe pour un bon fonctionnement. En outre, le relâchement d'une plaque intermédiaire agit sur l'écartement des éléments de fixations qui retiennent l'autre plaque intermédiaire, et non sur la force de rappel qui retient l'autre plaque intermédiaire sur la planche de glisse. En d'autres termes, la plaque intermédiaire qui est relâchée en dernier n'est pas relâchée par une ouverture ou un désarmement des moyens de fixation qui la retiennent.

En conséquence, après libération des deux pieds, une intervention manuelle est nécessaire pour recentrer la plaque coulissante d'une part, et pour replacer les fixations en position ouverte, prêtes à être chaussées.

En outre, si, par accident, la plaque coulissante ne se déplace pas après libération d'une chaussure, l'autre chaussure ne sera pas libérée en sécurité.

Un des buts de la présente invention est de proposer un dispositif qui relie, de manière déclenchable, les deux chaussures d'un skieur sur une planche de glisse, le relâchement d'une chaussure entraînant par ailleurs la libération de l'autre chaussure.

Un autre but de la présente invention est de proposer un dispositif qui nécessite un nombre limité de manoeuvres pour le rendre prêt au chaussage, après une libération des deux chaussures.

Un autre but de l'invention est de proposer un dispositif dans lequel la libération d'une chaussure exerce une action directement sur l'énergie qui retient l'autre chaussure.

D'autres buts et avantages de l'invention apparaîtront au cours de la description qui va suivre.

L'invention est définie selon les termes de la revendication 1. Des modes particuliers de réalisation de cette invention sont présentés dans les revendications dépendantes 2 à 10.

L'invention sera mieux comprise en se référant à la description ci-dessous, ainsi qu'aux dessins en annexe qui en font partie intégrante.
- la figure 1 représente une vue générale d'un sud de neige équipé de deux organes individuels de fixation, et de moyens de liaison ;
- la figure 2 représente, en coupe transversale, une plaque intermédiaire pour supporter la chaussure ;
- la figure 3 est une vue de côté de la plaque intermédiaire de la figure 2 ;
- la figure 4 représente, en coupe transversale, un organe individuel de fixation, en position normale de ski ;
- la figure 5 représente, en vue de dessus, et en coupe partielle, l'organe de fixation de la figure 4 ;
- la figure 6 représente l'organe de fixation de la figure 5, après relâchement accidentel de la chaussure ;
- la figure 7 représente l'organe individuel de la fixation de la figure 4 après relâchement de l'autre chaussure ;
- la figure 8 représente, en vue de dessus, et en coupe partielle, l'organe individuel de fixation, dans sa position de la figure 7 ;
- la figure 9 illustre une variante de réalisation ;
- la figure 10 est relative à un détail de construction du dispositif de la figure 9 ;
- la figure 11 est relative à une autre variante de réalisation ;
- la figure 12 représente le dispositif de la figure 11 en position normale de ski ;
- la figure 13 représente, en vue de dessus, et en coupe partielle, le dispositif de la figure 11 ;
- les figures 14 et 15 illustrent le fonctionnement du dispositif des figures 11 à 13 ;
- la figure 16 illustre une variante de réalisation ;
- la figure 17 illustre une autre variante de réalisation ;
- la figure 18 représente un détail de réalisation de la figure 16 ;
- la figure 19 illustre une autre variante de réalisation.

Dans la figure 1, on a représenté une planche de glisse 1 qui est une planche de surf de neige. Il va de soi que ceci n'est pas limitatif, et que l'invention s'applique également à d'autres planches de glisse sur lesquelles les deux pieds du skieur sont maintenus, par exemple le monoski qui est une planche de glisse sur laquelle les deux pieds du skieur sont maintenus côte à côte.

Deux organes individuels de fixation 2 et 3 sont fixés sur le sud 1 par tout moyen approprié, et notamment par vissage.

Les organes individuels de fixation 2 et 3 sont destinés à retenir respectivement les chaussures arrière et avant du skieur.

Ainsi que cela est connu, les organes individuels de fixation 2 et 3 peuvent être montés sur le surf 1 selon des orientations variables. De préférence, ils sont alignés sur l'axe longitudinal 4 du surf 1, mais ceci n'est pas limitatif.

Chaque organe individuel de la fixation se présente sous la forme d'un boîtier parallélipipédique 5 dont la surface supérieure présente une ouverture 8 (respectivement 6 et 7 pour les organes 2 et 3 de la figure 1).

Les organes individuels 2 et 3 sont destinés à retenir de manière déclenchable, sur le surf 1, les plaques intermédiaires telles que celles représentées dans les figures 2 et 3. Chaque plaque intermédiaire 9 présente une plaque de support 10, sur laquelle on pose la chaussure, qui est équipée par ailleurs de moyens traditionnels de retenue de la chaussure, par exemple un étrier 11 à l'avant, et un éperon arrière 12, avec une levier 13 de solidarisation.

Sous la plaque de support 10, la plaque intermédiaire 9 présente une carotte 15 qui s'étend de préférence dans la zone médiane de la plaque support 10.

Si l'on se réfère à la figure 2, la carotte 15 présente, en coupe transversale, une extrémité 16 pointue, et de chaque côté, la carotte 15 présente deux évidements 18 et 19 qui ont chacun la forme d'une portion de cylindre de telle façon que la largeur de la carotte diminue au niveau de ses évidements 18 et 19.

Les chaussures du skieur sont destinées à être retenues dans les organes individuels de fixation 2 et 3 par des plaques intermédiaires semblables à la plaque 9, les carottes 15 des plaques intermédiaires étant engagées à l'intérieur des ouvertures 6 et 7.

En se référant à la figure 4, chaque organe individuel de fixation comprend, à l'intérieur de son boîtier 5, deux rouleaux 20 et 21 destinés à s'engager dans des évidements 18 et 19 de la carotte 15, assurant ainsi une retenue de la carotte et de la plaque intermédiaire 9. Le rayon des rouleaux 20 et 21 est de préférence inférieur ou égal au rayon de courbure des évidements 18 et 19.

Les rouleaux 20 et 21 sont montés en rotation autour d'un axe. Ceci n'est cependant pas limitatif, et les rouleaux pourraient être remplacés par des butées de forme complémentaire aux évidements 18 et 19.

De préférence, l'axe de l'un des rouleaux, par exemple le rouleau 20, est monté fixe par rapport au boîtier 5, et l'axe de l'autre rouleau 21 est mobile dans un plan horizontal, l'écartement des rouleaux 20 et 21 provoquant la libération de la carotte 15, et donc de la chaussure.

Le rouleau mobile 21 est monté sur un chariot support 25, guidé à l'intérieur du boîtier 5. Deux ressorts 26 et 27, situés au niveau de chacune des extrémités du rouleau 21, sollicitent le support 25 dans une direction correspondant au rapprochement du rouleau 21 et du rouleau 20. L'autre extrémité des ressorts 26 et 27 est en appui contre une plaque support 30 qui est manoeuvrée par un levier 31.

Le levier 31 est mobile entre une position fermée (figure 5) et une position ouverte (figure 8). Dans sa position fermée, le levier 31 exerce une poussée sur la plaque support 30 qui provoque une sollicitation élastique du rouleau 21 en direction du rouleau 20, par l'intermédiaire de son support 25 et des ressorts 26 et 27. Le rouleau mobile 21 se trouve alors en position armée.

Dans cette position fermée, le levier 31 est maintenu par une gâchette 32 qui est articulée, et qui présente une extrémité crochue 33 pour retenir l'extrémité du levier 31.

Dans la position ouverte du lever, représenté dans la figure 8, l'action des ressorts 26 et 27 provoque l'écartement l'un de l'autre du chariot support 25 et de la plaque 30. Ceci provoque par ailleurs l'écartement du rouleau 21 par rapport au rouleau 20. Le rouleau mobile 21 se trouve alors en position désarmée.

Pour atteindre la position ouverte de la figure 8, la gâchette 32 a basculé de façon que son extrémité crochue 33 libère le levier 31. De préférence, un ressort 35 rappelle la gâchette 32 dans sa position initiale, c'est-à-dire celle correspondant à la figure 5.

Des moyens de liaison relient par ailleurs les deux organes individuels de la fixation 2 et 3.

Ces moyens sont schématisés dans la figure 1 sous forme de deux éléments de liaison souples 40 et 41.Ces éléments sont, par exemple, des câbles souples et inextensibles guidés à l'intérieur d'une gaine.

L'élément de liaison 40 relie le chariot support 25 de l'organe de fixation 2 à la gâchette 32 de l'organe de fixation 3. Inversement, l'élément de liaison 41 relie le chariot support 25 de l'organe 3 à la gâchette 32 de l'organe 2.

La figure 5 représente pour un organe de fixation l'extrémité des deux éléments de liaison. Ainsi, pour l'un des éléments, la gaine 43 est retenue dans la paroi du boîtier 5 par un arrêt de gaine 44, du côté de la plaque support 30. Le câble 45, guidé à l'intérieur de la gaine 43, traverse la paroi du boîtier 5, puis la plaque support 30, puis le ressort 27, et enfin, il est serti à son extrémité sur le chariot support 25.

De l'autre côté, de la même façon, la gaine 46 de l'autre élément de liaison est retenue au niveau de la paroi du boîtier 5. Par contre, l'extrémité du câble 47 est sertie sur la gâchette 32 de telle façon qu'une traction sur le câble 47 vers l'extérieur provoque le basculement vers l'ouverture de la gâchette 32.

En se référant à la figure 4, en pratique normale de ski, les deux rouleaux 20 et 21 sont sollicités l'un vers l'autre par les ressorts 26 et 27, ce qui a pour conséquence que la plaque intermédiaire 9 est retenue par sa carotte 15. Le rouleau mobile 21 est en position armée.

La figure 6 illustre le cas d'un déclenchement accidentel de l'organe de fixation, représenté dans la figure 4, qui a provoqué la libération de la chaussure et de sa plaque intermédiaire.

En l'absence de la carotte 15, le rouleau 21 a la possibilité de se rapprocher du rouleau 20, ce qui provoque par ailleurs le déplacement, vers la gauche de la figure, du support support 25. Ce mouvement produit par ailleurs la mise sous traction du câble 45. Ceci engendre l'ouverture de la gâchette 32 de l'autre organe individuel de fixation, et la libération de l'autre chaussure, de la même façon que ce qui va être expliqué maintenant relativement à la figure 7.

Dans la figure 7, c'est l'autre chaussure qui a été relâchée par son organe individuel de fixation. Ce relâchement provoque la mise sous traction du câble 47 d'une façon semblable à ce qui a été décrit pour la figure 6 ; cette traction engendre l'ouverture de la gâchette 32 et le basculement du levier 31, ainsi que cela est visible en figure 8. Suite à ce basculement, la plaque 30 se déplace vers la droite de la figure, ce qui provoque par ailleurs la décompression des ressorts 26 et 27. Le rouleau 21 est sollicité en direction du rouleau 20 par une force qui diminue, et le cas échéant, qui s'annule. Le rouleau 21 est actionné en position désarmée. De ce fait, à la moindre sollicitation, la plaque 9 est libérée de l'organe individuel de fixation qui la retient.

Ainsi, le relâchement d'une chaussure entraîne la libération de l'autre chaussure par désarmement des moyens de retenue qui retiennent cette autre chaussure.

La figure 9 illustre une variante de réalisation selon laquelle les deux éléments de liaison 40 et 41 constituent les moyens de liaison, et relient respectivement une gâchette 32 d'un organe individuel de fixation à la plaque intermédiaire 9 de l'autre chaussure. De cette façon, lorsqu'une chaussure est relâchée par son organe intermédiaire de fixation, elle provoque une tension de l'élément de liaison 40 ou 41 qui lui est associé, et une ouverture de la gâchette 32 et du lever 31 de l'autre organe de fixation. De cette manière, l'autre chaussure, à son tour, est libérée.

En outre, dans ce mode de réalisation, les chaussures restent reliées au surf par l'intermédiaire des éléments de liaison 40 et 41, ce qui évite que le surf poursuive seul sa course en cas de chute du skieur.

Après un déclenchement accidentel, dans le mode de réalisation des figures 1 à 8, et dans la variante de la figure 9, le chaussage s'effectue par mise en place des plaques intermédiaires dans leur organe de fixation respective, puis par fermeture des leviers 31 en position fermée d'armement, jusqu'à ce qu'ils soient verrouillés par leur gâchette 32, ce qui actionne les rouleaux mobiles 21 en position armée.

Dans le cas où un seul levier s'est ouvert, après un déclenchement accidentel, c'est ce levier que l'utilisateur doit refermer après mise en place de ses chaussures.

Le mode de réalisation de la figure 9 présente l'avantage que les chaussures peuvent être rechaussées dans les organes de fixation 2 et 3 individuellement, c'est-à-dire l'une après l'autre. Ceci présente un avantage par exemple dans les files d'attente pour les remontées mécaniques.

La figure 11 représente une variante de l'invention selon laquelle les ressorts, qui assurent le rappel des rouleaux mobiles 21 des deux organes individuels de fixation 2 et 3, sont regroupés dans un boîtier central 50.

Ainsi que cela est visible dans la figure 11, le rouleau mobile 21 de l'organe 2 est relié par l'intermédiaire d'un tirant 51 à l'extrémité d'un ressort de compression 53.

De la même manière, pour l'organe 3, le rouleau mobile 21 est relié par un tirant 52 à un ressort 54.

Les deux ressorts 53 et 54 sont sensiblement co-axiaux et disposés de manière symétrique. En outre, ce sont les extrémités intérieures de ressort 53 et 54 qui sont sollicitées respectivement par les tirants 51 et 52 de telle façon que le déplacement du rouleau mobile 21 de l'un des organes 2 ou 3, dans le sens d'un écartement du rouleau fixe 20, produit une compression du ressort 53 ou 54 auquel il est relié par le tirant 51 ou 52, respectivement.

A l'intérieur du boîtier 50 sont par ailleurs disposés deux tiroirs 55 et 56 qui sont guidés en translation selon la direction définie par l'axe des ressorts. L'extrémité extérieure de chaque ressort 53 et 54 est en appui contre un tiroir, respectivement 55 et 56. Les tiroirs peuvent être rapprochés l'un de l'autre par un levier 57 qui travaille à la manière d'une genouillère. Ce rapprochement des deux tiroirs 55 et 56 se fait contre la force de rappel des deux ressorts 53 et 54.

La figure 11 représente le dispositif en position désarmée, le levier 57 étant en position ouverte. Dans cette position, les ressorts 53 et 54 repoussent les deux tiroirs 55 et 56 de chaque côté, et au fond du boîtier 50. Les deux rouleaux mobiles 21 sont en position désarmée.

La figure 12 représente le dispositif en position normale de ski. Dans cette position, la genouillère formée par le levier 57 est refermée, ce qui provoque le rapprochement l'un de l'autre des deux tiroirs 55 et 56. Les deux ressorts 53 et 54 sont comprimés, ce qui sollicite élastiquement les rouleaux mobiles 21 des deux organes de fixation 2 et 3, en direction de leur rouleau fixe respectif. Les rouleaux mobiles 21 sont actionnés dans la figure 12 en position armée.

Dans la position armée de la figure 12, les deux tiroirs 55 et 56 forment, avec le lever 57, un ensemble rigide selon la direction définie par l'axe des ressorts.

La figure 14 illustre schématiquement l'ensemble de fixations dans la position normale de ski. Les deux tiroirs 55 et 56 sont maintenus écartés l'un de l'autre d'une distance D, et les deux ressorts 53 et 54 tendent à les éloigner l'un de l'autre.

La figure 15 illustre le cas où l'un des plaques intermédiaires 9, par exemple celle de l'organe 3, est libérée. Dans ce cas, le rouleau mobile 21 de l'organe 3 se rapproche du rouleau fixe d'une distance C. Ce rapprochement permet à chaque ressort 53, 54 de se détendre de C/2, ce qui provoque par ailleurs le désarmement du rouleau mobile 21 de l'autre organe de fixation 2. La plaque intermédiaire 9 de cet autre organe 2 peut alors être libérée à la suite d'une sollicitation très faible.

Pour rechausser les deux pieds, à la suite d'un chute accidentelle, il suffit d'ouvrir le levier 57, c'est-à-dire de le placer dans la position de la figure 11, d'engager les deux carottes des plaques intermédiaires 9 dans leur organe de fixation respective, puis de replacer le levier 57 dans la position fermée de la figure 12.

De préférence, la position fermée du levier 57 est une position stable.

La figure 16 représente une variante selon laquelle les tirants 51 et 52 sont remplacés par des organes de liaison souples. Ainsi, la figure 16 représente un câble 61 qui relie le support 25 du rouleau mobile 21 à l'extrémité intérieure de son ressort de rappel 53, le câble étant par ailleurs guidé à l'intérieur d'une gaine souple 60 entre la sortie du boîtier 5 de l'organe de fixation et l'entrée du boîtier central 50. Seule, une partie de l'ensemble de fixation est représentée dans la figure 16.

La figure 17 représente une autre variante selon laquelle le levier 59 est verrouillé par une gâchette 32 semblable à celle qui a été décrite relativement à la figure 5. Contrairement au cas prédédent, la position fermée du levier est une position instable, et c'est la gâchette 32 qui assure son verrouillage en position fermée. Un lien souple 71, 72 relie par ailleurs chaque plaque intermédiaire 9 à la gâchette 32. De cette façon, en cas de chute accidentelle, et de relâchement d'une des plaques intermédiaires 9, non seulement les moyens de retenue qui retiennent l'autre plaque intermédiaire sont désarmés, mais encore par l'intermédiaire de l'un ou l'autre des câbles 71, 72, le levier de déchaussage 59 est lui aussi actionné en position ouverte, suite au basculement de la gâchette 32 dans le sens d'une ouverture.

Il faut remarquer que, dans ce cas, les liens souples 71 et 72 relient encore les pieds du skieur au surf, après la chute du skieur, ce qui peut éviter au surf de poursuivre sa course.

La figure 19 montre une variante selon laquelle c'est la chaussure ellemême qui est retenue entre les butées 20 et 21 respectivement mobile et fixe.

Ces butées retiennent la semelle de chaussure 90, au niveau d'évidements 91 et 92, semblables aux évidements 18 et 19 de la plaque intermédiaire 9 des figures précédentes. La différence avec ce qui précède est que l'écartement initial des butées 20 et 21 est plus important puisqu'il correspond sensiblement à la largeur d'une semelle de chaussure.

Le principe de fonctionnement par contre est inchangé.

## Revendications

1. Ensemble de fixations déclenchables pour planche de glisse comprenant deux organes de fixation individuels (2, 3), chaque organe de fixation présentant des moyens de retenue élastique destinés à retenir et à libérer l'une des chaussures de l'utilisateur lorsqu'elle exerce sur son organe de fixation sollicitation dépassant un seuil prédéterminé,
ces moyens de retenue comprenant, pour chaque organe de fixation (2, 3), deux butées (20, 21) agissant par pincement élastique d'une partie de la chaussure, ou d'une plaque intermédiaire rapportée à la chaussure, l'une des butées (20) étant destinée à être reliée solidairement à la planche, l'autre butée (21) étant mobile,
et des moyens de liaison (40, 41, 51, 52) reliant les butées mobiles (21) des deux organes de fixation (2, 3) de telle façon que lorsqu'une chaussure est libérée par son organe de fixation, l'autre butée mobile (21) puisse se dégager de sa position de pincement, libérant ainsi la seconde chaussure,
chaque butée mobile (21) exerçant son pincement en direction de la butée fixe (20) sous l'action d'au moins un ressort (26, 27), qui est sollicité en précontrainte par des moyens de précontrainte mobiles (30, 55, 56) passant d'une position inactive à une position active, au moins un levier (31, 57, 59) étant mobile entre une position ouverte et une position fermée pour actionner les moyens de précontrainte des ressorts, de façon réversible en les faisant passer de leur position inactive à leur position active.

2. Ensemble de fixations déclenchables selon la revendication 1, caractérisé par le fait que chaque organe individuel de fixation (2, 3) est équipé d'un levier (31) pour actionner les moyens (30) de précontrainte du ou des ressorts (26, 27) en les faisant passer de leur position inactive à leur position active, la position fermée de chaque levier (31) est une position instable dans laquelle le levier est sollicité par le ou les ressorts de précontrainte (26, 27) vers sa position ouverte, une gâchette (32) est apte à bloquer le levier (31) en position fermée, et les moyens de liaison comprennent deux câbles (45, 47) qui relient chacun la butée mobile (20) de l'un des organes de fixation (2, 3) à la gâchette (32) de blocage du levier (31) de l'autre organe de fixation.

3. Ensemble de fixations déclenchables selon la revendication 2, caractérisé par le fait que chaque organe individuel de fixation (2, 3) est équipé d'un levier (31) pour actionner les moyens (30) de précontrainte du ou des ressorts (26, 27) en les faisant passer de leur position inactive à leur position active, la position fermée de chaque levier (31) est une position instable dans laquelle le levier est sollicité par le ou les ressorts de précontrainte (26, 27) vers sa position ouverte, une gâchette (32) est apte à bloquer le levier (31) en position fermée, et les moyens de liaison comprennent deux câbles (45, 47) qui relient chacun l'une des chaussures ou leur plaque support à la gâchette (32) de blocage (31) de l'organe de fixation de l'autre chaussure.

4. Ensemble de fixations déclenchables selon la revendication 2 ou 3, caractérisé par le fait que chaque organe individuel de fixation (2, 3) comprend un boîtier (5) à l'intérieur duquel sont logées à la buttée fixe (20) et la butée mobile (21), le levier (31) et la gâchette (32) sont articulés en rotation par rapport au boîtier de telle façon que l'extrémité libre (33) de la gâchette puisse retenir l'extrémité libre du levier dans sa position fermée, et le câble (45, 47) des moyens de liaison agit sur la gâchette de telle façon que la gâchette puisse libérer l'extrémité libre du levier.

5. Ensemble de fixations déclenchables selon la revendication 2, caractérisé par le fait que pour chaque organe individuel de fixation (2, 3), la butée mobile (21) est portée par un support mobile (25), des ressorts de compression (26, 27) sont en appui entre le support mobile (25) et une plaque support (30), et le levier (31) exerce une action directe sur le déplacement de la plaque support (30) contre la force de rappel des ressorts de compression (26, 27).

6. Ensemble de fixations déclenchables selon l'une des revendications 2 et 4, caractérisé par le fait que chaque câble (45, 47) des moyens de liaison relie la butée mobile (21) d'un organe de fixation (2, 3) à la gâchette (32) et l'autre organe de fixation (3, 2) de telle façon qu'un mouvement de la butée mobile (21) en direction de la butée fixe sollicite le câble (45, 47) à la traction, et que le mouvement du câble, sous l'effet de cette sollicitation à la traction, agisse sur la gâchette (32) mobile pour qu'elle libère l'extrémité libre du levier (31).

7. Ensemble de fixations déclenchables selon la revendication 1, caractérisé par le fait que les ressorts respectifs (53, 54) des deux organes de fixation (2, 3) sont disposés dans un boîtier central (50), de manière sensiblement coaxiale, chaque extrémité intérieure de chaque ressort (53, 54) est sollicitée par un moyen de traction (51, 52, 60/61) relié à la butée mobile (21) de l'organe individuel de fixation associé (2, 3), l'extrémité externe de chaque ressort est en appui contre un tiroir (55, 56), guidé en translation à l'intérieur du boîtier central (50), et un levier (57, 59) relie entre eux les deux tiroirs (55, 56), de façon à rapprocher l'un de l'autre les tiroirs, en position fermée du levier (57, 59), et à maintenir les tiroirs rapprochés contre la force de rappel des deux ressorts (53, 54).

8. Ensemble de fixations déclenchables selon la revendication 7, caractérisé par le fait que le moyen de traction est un tirant (51, 52).

9. Ensemble de fixations déclenchables selon la revendication 7, caractérisé par le fait que le moyen de traction est un câble (61) guidé à l'intérieur d'une gaine (60).

10. Ensemble de fixations déclenchables selon la revendication 7, caractérisé par le fait que le levier (59) est verrouillé en position fermée par une gâchette (32) et un lien souple (71, 72) relie la gâchette (32) à chacune des chaussures ou des plaques intermédiaires (9) qui portent les chaussures, de façon qu'une traction sur l'un des liens souples (71, 72) provoque l'ouverture de la gâchette (32).

## Claims

1. Releasable binding assembly for gliding board, comprising two individual binding members (2, 3), each binding member presenting elastic retaining means adapted to retain and to release one of the user's boots when it exerts on its binding member a stress exceeding a predetermined threshold,
these retaining means comprising, for each binding member (2, 3), two stops (20, 21) acting by elastic grip of a part of the boot or of an intermediate plate added to the boot, one of the stops (20) being intended to be connected rigidly to the board, the other stop (21) being mobile,
and connecting means (40, 41, 51, 52) joining the mobile stops (21) of the two binding members (2, 3) so that, when one boot is released by its binding member, the other mobile stop (21) can be disengaged from its gripping position, thus releasing the second boot,
each mobile stop (21) exerting its grip in the direction of the fixed stop (20) under the action of at least one spring (26, 27), which is urged in pre-stress by mobile pre-stress means (30, 55, 56) passing from an inactive position to an active position, at least one lever (31, 57, 59) being mobile between an open position and a closed position to actuate the spring pre-stressing means, in reversible manner by passing them from their inactive position to their active position.

2. Releasable binding assembly according to Claim 1, characterized in that each individual binding member (2, 3) is equipped with a lever (31) for actuating the means (20) for pre-stressing the spring or springs (26, 27) by causing them to pass from their inactive position to their active position, the closed position of each lever (31) is an unstable position in which the lever is urged by the pre-stress spring or springs (26, 27) towards its open position, a trigger (32) is adapted to block the lever (32) in closed position, and the connecting means comprise two cables (45, 47) which each join the mobile stop (20) of one of the binding members (2, 3) to the trigger (32) for blocking the lever (31) of the other binding member.

3. Releasable binding assembly according to Claim 2, characterized in that each individual binding member (2, 3) is equipped with a lever (31) for actuating the means (30) for pre-stressing the spring or springs (26, 27) by causing them to pass from their inactive position to their active position, the closed position of each lever (31) is an unstable position in which the lever is urged by the pre-stress spring or springs (26, 27) towards its open position, a trigger (32) is adapted to block the lever (31) in closed position, and the connecting means comprise two cables (45, 47) which each connect one of the boots or their support plate to the trigger (32) for blocking (31) the binding member of the other boot.

4. Releasable binding assembly according to Claim 2 or 3, characterized in that each individual binding member (2, 3) comprises a box (5) inside which are housed the fixed stop (20) and the mobile stop (21), the lever (31) and the trigger (32) are articulated in rotation with respect to the box so that the free end (33) of the trigger can retain the free end of the lever in its closed position, and the cable (45, 47) of the connecting means acts on the trigger so that the trigger may release the free end of the lever.

5. Releasable binding assembly according to Claim 2, characterized in that, for each individual binding member (2, 3), the mobile stop (21) is borne by a mobile support (25), compression springs (26, 27) are in abutment between the mobile support (25) and a support plate (30), and the lever (31) exerts a direct action on the displacement of the support plate (30) against the return force of the compression springs (26, 27).

6. Releasable binding assembly according to one of Claims 2 and 4, characterized in that each cable (45, 47) of the connecting means connects the mobile stop (21) of one binding member (2, 3) to the trigger (32) and the other binding member (3, 2) so that a movement of the mobile stop (21) in the direction of the fixed stop urges the cable (45, 47) in traction, and the movement of the cable, under the effect of this urge in traction, acts on the mobile trigger (32) for it to release the free end of the lever (31).

7. Releasable binding assembly according to Claim 1, characterized in that the respective springs (53, 54) of the two binding members (2, 3) are disposed in a central box (50), substantially coaxially, each inner end of each spring (53, 54) is urged by a traction means (51, 52, 60/61) connected to the mobile stop (21) of the associated individual binding member (2, 3), the outer end of each spring is in abutment against a slide member (55, 56), guided in translation inside the central box (50), and a lever (57, 59) connects the two slide members (55, 56) together so as to bring the slide members closer together, in closed position of the lever (57, 59), and to maintain the slide members close against the return force of the two springs (53, 54).

8. Releasable binding assembly according to Claim 7, characterized in that the traction means is a tie rod (51, 52).

9. Releasable binding assembly according to Claim 7, characterized in that the traction means is a cable (61) guided inside a sheath (60).

10. Releasable binding assembly according to Claim 7, characterized in that the lever (59) is locked in closed position by a trigger (32) and a supple tie (71, 72) connects the trigger (32) to each of the boots or intermediate plates (9) which bear the boots, so that a traction on one of the supple ties (71, 72) provokes opening of the trigger (32).

## Patentansprüche

1. Auslösbares Bindungssystem für ein Gleitbrett, das zwei einrzelne Bindungseinrichtungen (2, 3) umfaßt, wobei jede Bindrungseinrichtung elastische Haltemittel aufweist, die zum Festhalten und zur Freigabe eines der Schuhe des Benutzers dienen, wenn dieser Schuh auf seine Befestigungseinrichtung eine Belastung ausübt, die eine vorbestimmte Grenze übersteigt,
wobei diese Haltemittel für jede Bindungseinrichtung (2, 3) umfassen: zwei Haltebacken (20, 21), die durch elastisches Klemmen eines Teils des Schuhes oder einer mit dem Schuh verbundenen Zwischenplatte wirken, wobei eine der Haltebacken (20) mit dem Brett fest verbunden werden soll, und die andere Haltebacke (21) beweglich ist,
sowie Verbindungsmittel (40, 41, 51, 52), die die beweglichen Haltebacken (21) der Bindungseinrichtungen (2, 3) derart verbinden, daß sobald ein Schuh Von seiner Bindungseinrichtung freigegeben wird sich die andere Haltebacke (21) aus ihrer Klemmstellung lösen kann, und so der zweite Schuh freigegeben wird,
wobei jede bewegliche Haltebacke (21) ihre Klemmkraft in Richtung der festen Haltebacke (20) durch Einwirkung mindestens einer Feder (26, 27) ausübt, die durch bewegliche Vorspannmittel (30, 55, 56), welche von einer inaktiven in eine aktive Position gebracht werden, auf Vorspannung belastet ist, sowie mindestens ein Hebel (31, 57, 59), der reversibel von einer offenen in eine geschlossene Position zur Betätigung der Vorspannmittel der Federn beweglich ist, wobei diese von ihrer inaktiven Position in ihre aktive Position wechseln.

2. Auslösbares Bindungssystem nach Anspruch 1, **dadurch gekennzeichnet, daß** jede einzelne Bindungseinrichtung (2, 3) mit einem Hebel (31) zur Betätigung der Vorspannmittel (30) des oder der Federn (26, 27) ausgerüstet ist, um diese von ihrer inaktiven in ihre aktive Position zu bringen, wobei die geschlossene Position eines jeden Hebels (31) eine instabile Position ist, in welcher der Hebel durch die Vorspannfeder(n) (26, 27) in Richtung seiner geöffneten Position belastet wird, ein Auslösehebel (32) zum Blockieren des Hebels (31) in geschlossener Position dient, und die Verbindungsmittel zwei Kabel (45, 47) umfassen, die jeweils die bewegliche Haltebacke (20) einer Bindungseinrichtung (2, 3) mit dem Auslösehebel (32) zur Blockierung des Hebels (31) der anderen Bindungseinrichtung verbinden.

3. Auslösbares Bindungssystem nach Anspruch 2, **dadurch gekennzeichnet, daß** jede einzelne Bindungseinrichtung (2, 3) einen Hebel (31) zur Betätigung der Vorspannmittel (30) des oder der Federn (26, 27) besitzt, wobei diese von ihrer inaktiven in ihre aktive Position gebracht werden, die geschlossene Position eines jeden Hebels (31) eine instabile Position ist, in welcher der Hebel durch die Vorspannfeder(n) (26, 27) in Richtung seiner geöffneten Position belastet wird, ein Auslösehebel (32) zum Blockieren des Hebels (31) in geschlossener Position dient, und die Verbindungsmittel zwei Kabel (45, 47) umfassen, die jeweils einen der Schuhe oder deren Trägerplatte mit dem Auslösehebel (32) zur Blockierung des Hebels (31) der Bindungseinrichtung des anderen Schuhes verbinden.

4. Auslösbares Bindungssystem nach Anspruch 2 oder 3, **dadurch gekennzeichnet,** **daß** jede einzelne Bindungseinrichtung (2, 3) ein Gehäuse (5) umfaßt, in dessen Innerem die feste Haltebacke (20) und die bewegliche Haltebacke (21) untergebracht sind, der Hebel (31) und der Auslösehebel (32) bezüglich des Gehäuses drehbar gelagert sind, derart, daß das freie Ende (33) des Auslösehebels das freie Ende des Hebels in seiner geschlossenen Position halten kann, und das Kabel (45, 47) der Verbindungsmittel auf den Auslösehebel derart wirkt, daß der Auslösehebel das freie Ende des Hebels freigeben kann.

5. Auslösbares Bindungssystem nach Anspruch 2, **dadurch gekennzeichnet, daß** bei jeder einzelnen Bindungseinrichtung (2, 3) die bewegliche Haltebacke (21) auf einem beweglichen Träger (25) befestigt ist, Druckfedern (26, 27) zwischen dem beweglichen Träger (25) und einer Trägerplatte (30) wirken, und der Hebel (31) direkt eine Verschiebung der Trägerplatte (30) gegen die Rückstellkraft der Druckfedern (26, 27) bewirkt.

6. Auslösbares Bindungssystem nach einem der Ansprüche 2 und 4, **dadurch gekennzeichnet, daß** jedes Kabel (45, 47) der Verbindungsmittel die bewegliche Haltebacke (21) einer Bindungseinrichtung (2, 3) mit dem Auslösehebel (32) der anderen Bindungseinrichtung (3, 2) derart verbindet, daß eine Bewegung der beweglichen Haltebacke (21) in Richtung der festen Haltebacke das Kabel (45, 47) auf Zug belastet, und daß die Bewegung des Kabels aufgrund dieser Zugbelastung auf den beweglichen Auslösehebel wirkt, der dadurch das freie Ende des Hebels (31) freigibt.

7. Auslösbares Bindungssystem nach Anspruch 1, **dadurch gekennzeichnet, daß** die jeweiligen Federn (53, 54) der zwei Bindungseinrichtungen (2, 3) in einem zentralen Gehäuse (50) im wesentlichen koaxial angeordnet sind, das innenliegende Ende jeder Feder (53, 54) durch ein Zugmittel (51, 52, 60/61) belastet ist, welches mit der beweglichen Haltebacke der zugehörigen einzelnen Bindungseinrichtung (2, 3) verbunden ist, das außenliegende Ende auf einen Schieber (55, 56) wirkt, der verschiebbar im Inneren des zentralen Gehäuses (50) geführt ist, und ein Hebel (57, 59) die beiden Schieber (55, 56) untereinander verbindet, derart, daß in der geschlossenen Position des Hebels (57, 59) die Schieber einander genähert werden und die Schieber in der angenäherten Position gegen die Rückstellkraft der zwei Federn (53, 54) gehalten werden.

8. Auslösbares Bindungssystem nach Anspruch 7, **dadurch gekennzeichnet, daß** das Zugmittel eine Zugstange ist.

9. Auslösbares Bindungssystem nach Anspruch 7, **dadurch gekennzeichnet, daß** das Zugmittel ein Kabel (61) ist, das im Inneren eines Mantels (60) geführt ist.

10. Auslösbares Bindungssystem nach Anspruch 7, **dadurch gekennzeichnet, daß** der Hebel (59) in geschlossener Position durch einen Auslösehebel (32) verriegelt ist, und eine biegsame Verbindung (71, 72) den Auslösehebel (32) mit jedem der Schuhe oder den mit den Schuhen verbundenen Zwischenplatten (9) verbindet, derart, daß das Ziehen an einer der biegsamen Verbindungen (71, 72) die Öffnung des Auslösehebels (32) zur Folge hat.
